# EUROPÄISCHE PATENTSCHRIFT

(11) **EP 0 051 270 B1**
(45) Veröffentlichungstag und Bekanntmachung des Hinweises auf die Patenterteilung: **08.08.1984**
(21) Anmeldenummer: 81109123.0
(22) Anmeldetag: 28.10.1981
(51) Int. Cl.: E04G 17/14, E04G 17/02

(54) **Verbindung mehrerer Holzträger in stirnseitig aufgestockter Form**
Connection of wooden girders in end to end relationship
Liaison de plusieurs poutres en bois reposant les unes sur les autres à leurs extrémités

(30) Priorität: 03.11.1980 DE 3041370
(43) Veröffentlichungstag der Anmeldung: 12.05.1982
(73) Patentinhaber: Emil Steidle GmbH. & Co., D-7480 Sigmaringen (DE)
(72) Erfinder: Steidle-Sailer, Manfred, Dipl.-Ing., D-7840 Sigmaringen (DE); Andres, Matthias, D-5509 Beuren (DE)
(74) Vertreter: Koch, Günther, Dipl.-Ing.

## Beschreibung

Die Erfindung bezieht sich auf eine Verbindung von Holzträgern in stirnseitig aufgestockter Form.

Derartige Holzträger werden insbesondere in Form von Gitterträgern, in großem Umfang als Schalungsträger und hier insbesondere wieder in Verbindung mit Schalungselementen benutzt, die aus großflächigen Schaltafeln bestehen, die auf der Rückseite durch mehrere parallel verlaufende Stahlgurte abgestützt sind, an denen parallel zueinander eine Mehrzahl von Holzgitterträgern verankert ist, die der Schalungsplatte die erforderliche Starrheit verleihen. Diese Großflächen-Schalungselemente erfreuen sich wegen ihres leichten Gewichtes, wegen ihrer Nagelbarkeit und der Möglichkeit einer leichten Reinigung großer Beliebtheit. Probleme ergeben sich hierbei wegen der Notwendigkeit, Schaltafeln unterschiedlicher Größen zur Verfügung zu haben. Diese Forderung trifft insbesondere auch für Wandschalungen zu, da die moderne Bauweise häufig unterschiedliche Geschoßhöhen vorsieht, was eine Änderung der Höhe der Schalungselemente bedingt. Um dieser Forderung nach Schalungselementen unterschiedlicher Höhe nachkommen zu können, werden die für derartige Schalungselemente verwendbaren Holzgitterträger in verschiedenen Längen, beispielsweise von 2,50 m bis 6 m in zehn unterschiedlichen Längen, geliefert. Dies bedeutet, daß ein großes Sortiment an Trägern bereitgehalten werden muß, um die jeweils erforderlichen Längen zur Verfügung zu haben.

Um die Anzahl unterschiedlicher Trägerlängen zu vermindern, ist es auch bekannt, Schalungsträger längenverstellbar auszubilden. Ein Beispiel hierfür zeigt die DE-PS 1 147 018. Bei dem hier beschriebenen längenverstellbaren Schalungsträger sind zwei Holzgitterträger gegeneinander verschieblich durch Bandagen geführt, die gegenüber den Trägern mittels Keilen verspannt werden können. Diese haben sich ausgezeichnet bewährt, haben jedoch den Nachteil des Vorsprunges der bandagierten Schalungsträger an der Überlappungsstelle um eine eigene Trägerbreite von ca. 10 cm und einer Unebenheit an der Schalbelagsoberfläche, bedingt durch die Breite der Bandagenbleche.

Es ist auch bekannt, durch Keilzinkenstöße Träger unterschiedlicher Längen miteinander und insbesondere zu überlangen Trägern von 10 m bis 15 m zu verlängern. Diese überlangen Träger sollten bestimmungsgemäß vom Kunden später an der Stoßstelle wieder getrennt werden, wenn geringere Trägerlängen erforderlich waren. In der Praxis unterblieb jedoch diese Trennung und sie verblieben meist in ihrer vollen Länge auf dem Lagerplatz und vergrößerten damit das Problem der Lagerhaltung.

Bei einer Trägerverbindung gemäß der im Oberbegriff des Patentanspruchs 1 angegebenen Gattung, wie sie in der DE-A-2 556 301, Fig. 9 beschrieben ist, sind die Spannglieder als Doppelkeile ausgebildet, die in Schwalbenschwanznuten der Stirnplatten der Träger eintreibbar sind. Diese Keile haben den Nachteil, daß sie sich infolge von Schwingungs- oder Rüttelbeanspruchungen lockern und herausfallen. Derartige Beanspruchungen können bei den nach dem Betonauffüllen vorgenommenen Rüttelbewegungen auftreten, oder auch während des Transportes der Träger. Ferner sind die Keilangriffsflächen sehr klein und infolge der Ausbildung der Doppelkeile besteht die Gefahr, daß infolge der Keilwirkung die die Widerlager bildenden Schrägflächen auseinander gedrückt werden, was zu einer Lockerung der stirnseitigen Verbindung führt. Ferner ergeben sich durch unvermeidbaren Verschleiß Paßungenauigkeiten, die zu Toleranzen führen und eine sichere Verbindung ausschließen.

Der Erfindung liegt daher die Aufgabe zugrunde, eine Trägerverbindung zu schaffen, die eine beliebige Aufstockung ermöglicht und schwingungs- und rüttelunempfindlich ist und große Kräfte ohne die Gefahr eines Einknickens übertragen kann.

Gelöst wird die gestellte Aufgabe durch die im Kennzeichnungsteil des Anspruchs 1 angegebenen Merkmale.

Durch die Erfindung wird es möglich, aufgestockte Träger unterschiedlicher Länge herzustellen, deren Biegefestigkeit an den Stoßstellen groß genug ist, um von ihnen getragene Schaltafeln mit dem Kran ablegen und aufnehmen zu können, ohne daß ein Bruch oder eine Deformation zu befürchten wäre. Durch die Endverstärkung, die durch den Vollwandsteg gebildet wird, ergibt sich im Auflagebereich eine hohe Festigkeit, und es wird außerdem eine sichere Verankerung der Spannstäbe versetzt zu den Paßausnehmungen ermöglicht, wodurch bei hoher Querkraftübertragung ein Ausknicken mit Sicherheit verhindert wird.

Weitere Ausgestaltungen der Erfindung ergeben sich aus den Unteransprüchen. Danach können die Profilpaßstücke jeweils über eine Trägerbreite derart geführt sein, daß geringe seitliche Versetzungen der Träger, die im Schalbetrieb auftreten können, aufgenommen werden können.

Es ist auch möglich, die Paßstücke als durchgehende Stäbe bzw. Rohre auszubilden, wenn die Stoßstellen der Träger in gleicher Höhe verlaufen. Die Spannglieder können an Quertraversen angreifen, die an der Rückseite der Endverstärkungs-Vollwandstege abgestützt sind. Statt dessen können die Spannglieder auch in Ausnehmungen der Vollwandstege über geeignete Widerlager verankert werden.

Der Holzträger ist insbesondere als Gitterträger ausgebildet, wobei die Gurtstreben paarweise eine Knotenteilung ergeben und die halbe Knotenteilung einem Rasterfeld entspricht, welches eine Einheitslänge bildet, von der ausgehend Träger mit Längen herstellbar sind, die ganzzahlige Vielfache dieser Feldlängen aufweisen.

Um geringe Längenänderungen ausgleichen zu können, sind nach der Erfindung weiter Aufstockelemente vorgesehen, die anstelle von Aufstockträgern auf einem Trägerende aufgesetzt und verspannt werden können, wobei die Länge eines solchen in der Höhe einem Träger entsprechenden Aufstockelementes gleich einer Feldlänge ist.

Nachstehend werden Ausführungsbeispiele der Erfindung anhand der Zeichnung beschrieben. In der Zeichnung zeigen
Fig. 1, 3 und 5 Seitenansichten des Endabschnitts von Holzgitterträgern mit unterschiedlich ausgebildeten Endverstärkungen,
Fig. 2, 4 und 6 Stirnansichten der Träger gemäß Fig. 1, 3 bzw. 5,
Fig. 7 eine Seitenansicht von vertikal übereinandergestellten miteinander verspannten Gitterträgern,
Fig. 8 eine gegenüber der Fig. 7 um 90° um die Vertikalachse gedrehte Ansicht,
Fig. 9 eine perspektivische Darstellung mehrerer nebeneinander angeordneter, stirnseitig aufgestockter Holzgitterträger mit ihren Spanngliedem,
Fig. 10 eine perspektivische Ansicht eines zur Querkraftübertragung zwischen zwei Endverstärkungen einsetzbaren Profilpaßstückes,
Fig. 11 eine abgewandelte Ausführungsform eines Profilpaßstückes,
Fig. 12 eine der Fig. 7 entsprechende Ansicht zweier stirnseitig gegeneinander verspannter Träger mit plattenartigem Profilpaßstück zur Querkraftübertragung,
Fig. 13 eine um 90" um die Vertikalachse gedrehte Ansicht der Trägerverbindung nach Fig. 12,
Fig. 14 eine Ansicht eines Gitterträgerendes mit Aufstockelement,
Fig. 15 eine Ansicht eines Trägerendes mit einer in eine Ausnehmung der Endverstärkung eingesetzten Druckschale, die als Widerlager für den Zugstab dient,
Fig. 16 eine perspektivische Darstellung der Druckschale als Einzelteil,
Fig. 17 eine Seitenansicht zweier Träger mit einem zwischen Obergurt, Untergurt und Endsteg eingefügten Profilpaßstück,
Fig. 18 eine um 90° um die Längsachse gedrehte Ansicht des Trägers gemäß Fig. 17,
Fig. 19 eine perspektivische Ansicht des bei dem Ausführungsbeispiel nach Fig. 17 und 18 benutzten Profilpaßstückes.

In der Zeichnung ist der Holzträger als Gitterträger mit Obergurt 10, Untergurt 12 und Streben 14 ausgebildet, die in Nuten von Ober- und Untergurt eingeleimt sind. Statt dessen könnten auch Vollwandträger Anwendung finden, die mit entsprechenden Ausnehmungen für die Widerlager der Zugstäbe versehen sind. Der Gitterträger ist als Rasterträger ausgeführt, d. h. die durch die schrägverlaufenden Stege (14) gebildeten Felder besitzen eine Länge in Trägerlängsrichtung von 32 cm bei einer Trägerhöhe von 36 cm und einer Gurtbreite von ca. 10 cm. Das letzte Feld an den beiden Enden des Trägers weist als Endverstärkung einen Vollwandsteg 16 auf, der, wie aus den Fig. 2, 4 und 6 ersichtlich, fast die gleiche Breite hat wie Obergurt 10 und Untergurt 12. Dieser Vollwandsteg 16 ist durch Keilverzinkung mit Ober- und Untergurt verbunden, er kann auch die gleiche Breite wie die Gurte aufweisen. Er kann aus zwei oder mehreren Massivholzstücken bestehen oder brettverleimt sein. Gemäß dem Ausführungsbeispiel nach Fig. 5 kann zwischen zwei Stegabschnitten ein Zwischenraum belassen sein, wenn beispielsweise Massivholzstücke mit Normgrößen eines Querschnitts von 7 . 14 cm benutzt werden (dieser Mittelabstand ergibt sich dann durch die gewählte Rasterfeldeinteilung).

Stirnseitig ist im Vollwandsteg 16 eine Paßausnehmung 18 vorgesehen, die gemäß dem Ausführungsbeispiel nach Fig. 1 dreieckig, bei dem Ausführungsbeispiel nach Fig. 2 halbrund und bei dem Ausführungsbeispiel nach Fig. 5 durch eine Zurückversetzung des gesamten Vollwandsteges gebildet ist. In die Paßausnehmungen zweier stirnseitig aufgestockter Holzträger werden Profilpaßtstücke 20 eingefügt, die der Querkraftübertragung dienen. Die bevorzugte Ausbildung des Profilpaßstücks 20 ist aus Fig. 10 ersichtlich. Diese Ausbildung findet Verwendung bei Trägern gemäß Fig. 1 bis 2, 7 bis 8, 9 und 14.

Dieses Profilpaßstück 20 besteht aus einem im Querschnitt quadratischen Rohr 22, an dessen Enden Laschen 24 angeschweißt sind, mit denen die Paßstücke, wie aus Fig. 9 ersichtlich, mittels Nägeln am Vollwandsteg 16 eines der stirnseitig aufeinandergestockten Träger befestigbar sind. Das Profilpaßstück 20a (Fig. 11) besteht aus einem Rohrabschnitt 26 kreisrunden Querschnitts, welches in halbkreisförmige Profilausnehmungen 18 gemäß Fig. 3 einpaßt. Das Profilpaßstück 20b, welches bei der Trägerausbildung gemäß Fig. 5 Anwendung finden kann, ist aus den Fig. 12, 13 und 15 erkennbar. Hierbei ist das Profilpaßstück als rnehrlagige Paßplatte ausgebildet, deren Höhe der Steghöhe entspricht und deren Breite etwas größer ist als die Breite der Gurte (Fig. 13), so daß die Querkraftübertragung zuverlässig auch bei etwas seitlich versetzten Trägern gewährleistet ist. Anstelle dieses Profilpaßstückes 20b kann der Vollwandsteg 16 der Endverstärkung, wie in Fig. 5 strichliert angedeutet, auf einer Trägerseite um den Betrag der Paßausnehmung am anderen Trägerende vorstehen, was allerdings den Nachteil hat, daß die Träger nur in bestimmter Orientierung aufgestockt werden können.

Zum Aufstocken der Träger sind Spannstäbe vorgesehen, die die aufgestockten Träger stirnseitig gegeneinander verspannen. Zu diesem Zweck sind U-Profileisen 28 als Widerlager an der Rückseite des die Endverstärkung bildenden Vollwandsteges 16 abgestützt. Benachbart zur Trägerlängsachse ist durch Löcher dieser Profileisen 28 ein Zugstab in Gestalt einer Spindel 30 geführt, die mittels Spindelmuttern 32 eine Verspannung zweier U-Profileisen 28 bewirkt, die im Normalfall jeweils an den Vollwandstegen zweier benachbarter Holzgitterträger abgestützt sind, wobei sich die Spindel 30 in der Mitte zwischen diesen Trägern befindet. Mittels dieser Quertraversen 28 können auch mehr als zwei benachbarte Träger überbrückt werden und es ist dann zweckmäßigerweise jeweils zwischen zwei Trägern eine Spindel 30 mit Spindelmuttern 32 anzuordnen. In Sonderfällen, bei denen nur ein einziger Holzgitterträger aufgestockt werden soll, müssen zwei Spindeln, und zwar je eine auf jeder Seite des Trägers, vorgesehen werden, um ein zentrisches Verspannen der aufgestockten Träger zu gewährleisten. Durch diese Spindelverspannung werden die Träger stirnseitig gegeneinandergepreßt und über die Profilpaßstükke erfolgt eine automatische Zentrierung und Aufnahme von Querkräften, so daß auch das Ablegen von Schaltafeln oder dergleichen, die durch die parallel zueinander angeordneten Gitterträger abgestützt sind, möglich wird, ohne daß die Tafeln in sich zusammenbrechen.

Die die Querkraft aufnehmenden Profilpaßstücke sind gemäß dem Ausführungsbeispiel nach Fig. 10 und 11 aus metallischen Rohrstükken gefertigt. Statt dessen könnten auch entsprechend bearbeitete Holzprofilpaßstücke Anwendung finden.

Die Fig. 14 zeigt ein Ausführungsbeispiel, bei dem auf das Ende eines Holzgitterträgers ein Aufstockelement 34 in der aus Fig. 7 bis 9 dargestellten Weise aufgespannt ist. Ein solches Aufstockelement 34, welches die Länge eines Rasterfeldes (beispielsweise 32 cm) hat, findet dann Anwendung, wenn die Höhe, um die der Träger aufzustocken ist, die Anwendung eines zweiten Gitterträgers nicht rechtfertigt. Bei entsprechender Proportionierung der einzelnen Gitterträger nach dem Rastermaß können mit Hilfe dieser Träger und entsprechender Aufstockelemente, die als Ausgleichsstücke dienen, alle beliebigen Höhen erfaßt werden, was besonders zweckmäßig bei der Einschalung von Gebäuden ist, die sehr unterschiedliche Geschoßhöhen aufweisen. Die Aufstockelemente 34 sind als Vollwandträger mit der entsprechenden Länge ausgebildet, wobei die Breite dieser Elemente der Gurtbreite entspricht.

Bei dem in Fig. 15 und 16 dargestellten Ausführungsbeispiel werden die Quertraversen 28 nicht benötigt. Hier weist der die Endverstärkung bildende Vollwandsteg 16 eine mittlere kreisrunde Ausnehmung 36 auf und in diese führt in der Trägerlängsachse eine Bohrung 38, die den Vollwandsteg 16 in der Mitte durchsetzt und sich in dem Profilpaßstück 20b fortsetzt. Durch diese Bohrung 38 und die Bohrung 40 im Profilpaßstück ist ein Zugstab 42 geführt, auf der innerhalb der Ausnehmung 36 eine als Gußteil ausgeführte Druckschale 44 aufgesetzt ist, die aus Fig. 16 im einzelnen ersichtlich ist und die mit ihrer zylindrischen Wand an der Wand der Mittelausnehnung 36 satt anliegt. An der Rückseite der Druckschale stützt sich ein Keil 46 ab, der in einen Schlitz des Zugstabes 42 eingeschlagen ist, _{J}m eine Verspannung zu gewährleisten. Anstelle der Keilverspannung könnte auf den mit Gewinde versehenen Zugstab 42 auch eine Flügelmutter aufgeschraubt werden.

Wie aus Fig. 14 ersichtlich, ist das Aufstockelement 34 am rückwärtigen Ende mit einer Ausnehmung 35 versehen, in die die hier als Doppel-U-Profil ausgebildete Quertraverse 28 einsteht, damit diese Quertraverse nicht über die Stirnseite des Schalungsträgers bzw. des Schalungselementes vorsteht.

Bei dem Ausführungsbeispiel nach Fig. 17 und 18 finden Gitterträger Verwendung, bei denen gegenüber den Enden zurückversetzte Doppelstege 16a angeordnet sind, zwischen denen ein Spalt 48 verbleibt. Das aus Fig. 19 ersichtliche Paßstück 20c besteht aus einer T-förmigen Metallplatte 50, die an den Enden 52 ihres Querschenkels aufgeschweißte Paßschalen 54 trägt, welche dem Ober- bzw. Untergurt 10 bzw. 12 und der Stirnseite der Doppelstege 16a anliegen und somit die Querkraftübertragung gewährleisten. Der senkrechte Schenkel 56 der T-Platte 50, der nach dem unteren Ende konvergiert, trägt Verstärkungsbleche 58 und paßt damit in den Spalt 48 zwischen den Doppelstreben 16a ein. Nach der Verspannung über Spindel 30, Spindelmuttern 32 und Quertraversen 28, die an der Hinterseite der Doppelstreben 16a abgestützt sind, ergibt sich ein starrer aufgestockter Träger mit Querkraftübertragung an der Verbindungsstelle.

## Patentansprüche

1. Verbindung mehrerer Holzträger in Form von Gitterträgern oder Vollwandträgern in stirnseitig aufgestockter Form, wobei die Stirnseiten der Träger mit Paßausnehmungen (18) versehen sind, in die Querkräfte übertragende Profilpaßstücke (20) einfügbar sind, und wobei in Trägerlängsrichtung wirkende Spannglieder (30; 42) über Widerlager (28; 44) am Steg angreifen, die zwei aufgestockte Träger stirnseitig gegeneinander verspannen, dadurch gekennzeichnet, daß die Spannglieder als Zugstäbe (30; 42) ausgebildet sind, die mit ihrem Widerlager (28; 44) an je einer Stützfläche des Steges angreifen, die von dem der Trägerstirnseite zugewandten Rand einer Ausnehmung gebildet ist, die gegenüber der Paßausnehmung in Trägerlängsrichtung zurückversetzt ist.

2. Verbindung nach Anspruch 1, dadurch gekennzeichnet, daß an den als Rohrabschnitt ausgebildeten Profilpaßstücken (20) Befestigungsmittel (24) zur Festlegung am Steg (16) vorgesehen sind.

3. Verbindung nach den Ansprüchen 1 und 2, dadurch gekennzeichnet, daß die Paßprofilstükke (20) in Querrichtung so weit vorstehen, daß auch bei versetzt aufgestockten Trägern eine Querkraftübertragung gewährleistet ist.

4. Verbindung nach Anspruch 1, dadurch gekennzeichnet, daß die Widerlager von Quertraversen (28) in Form von Profileisen gebildet sind, die sich an der Rückseite von Vollwandstegen (16) abstützen, die die Stegendverstärkung bilden, und daß die Zugstäbe (30) parallel zu den Trägern neben diesen verlaufen.

5. Verbindung nach Anspruch 4, dadurch gekennzeichnet, daß bei mehreren parallel zueinander, beispielsweise in einer Schaltafel angeordneten Holzträgern die Quertraversen (28) an den die Endverstärkung bildenden Vollwandstegen (16) mehrerer Gitterträger abgestützt sind und die Zugstäbe (30) in der Mitte zwischen zwei Trägern ansetzen.

6. Verbindung nach einem der Ansprüche 1 bis 5, dadurch gekennzeichnet, daß ein Aufstockelement (34) vorgesehen ist, welches in Höhe und Querschnitt dem Endquerschnitt des Trägers angepaßt ist und eine Paßausnehmung (18) aufweist, und daß die Länge des Aufstockelementes einer halben Streben-Knotenteilung eines Gitterträgers entspricht.

7. Verbindung nach Anspruch 6, dadurch gekennzeichnet, daß das Aufstockelement (34) am hinteren Ende mit einer Ausnehmung (35) für die Quertraverse (28) versehen ist.

8. Verbindung nach Anspruch 1, dadurch gekennzeichnet, daß jeder Zugstab (42) durch eine in Trägerlängsrichtung durch den die Stegendverstärkung bildenden Vollwandsteg (16) führende Bohrung (38) hindurchsteht, daß der Endverstärkungs-Vollwandsteg (16) eine Mittelausnehmung (36) aufweist, in die das als Druckschale (44) in Form eines Kreiszylinderabschnitts ausgebildete Widerlager einsetzbar ist, an der der Zugstab (38) über einen Keil (46) spannbar ist.

9. Verbindung nach Anspruch 1, dadurch gekennzeichnet, daß die Paßausnehmung von Ober- und Untergurt (10, 12) sowie der Stirnseite eines zurückversetzten Wandsteges (16a) gebildet ist, und daß das Profilpaßstück (20c) eine Stegplatte (50) aufweist, die an ihren Enden (52) Paßschalen (54) trägt, die den Gurten und Wandstegen (16a) anliegen (Fig. 17 bis 19).

10. Verbindung nach Anspruch 9, dadurch gekennzeichnet, daß der Wandsteg als Doppelwandsteg (16a) ausgebildet ist, und daß das Profilstück wenigstens eine Fahne (56, 58) aufweist, die in den Spalt (48) im Doppelwandsteg einpaßt, und daß die Fahne von einem Schenkel (56) der T-förmigen Stegplatte (50) gebildet ist.

## Claims

1. The combination of a plurality of wooden girders in the form of frame girders or full wall girders stacked end to end, with the end faces of the girders being provided with registration recesses (18) into which sectional registration elements (20) which transmit transverse forces can be fitted, and wherein clamping members (30; 42), which act in the longitudinal direction of the girders on the web via abutments (28; 44), c)amp two stacked beams together end to end, characterised in that the clamping members are constructed as tie bars (30; 42) which act with their abutment (28; 44) on a respective support surface of the web which is formed by the edge of a recess which is adjacent to the end face of the girder and which is set back in the longitudinal direction of the girder relative to the registration recess.

2. A combination in accordance with claim 1, characterised in that securing means (24) for fixing to the web (16) are provided on the sectional registration elements (20) which are constructed as tube sections.

3. A combination in accordance with the claims 1 and 2, characterised in that the sectional registration elements (20) project so far in the transverse direction that the transmission of transverse forces is ensured even when the girders are stacked up in a displaced manner.

4. A combination in accordance with claim 1, characterised in that the abutments are formed by cross-beams (28) in the form of iron sections which are braced against the reverse side of full wall webs (16) which form the web end reinforcement; and in that the tie rods (30) extend parallel to and alongside the girders.

5. A combination in accordance with claim 4, characterised in that, with a plurality of wooden girders arranged parallel to one another, for example in a shuttering panel, the cross-beams (28) are braced on the full wall webs (16) which form the end reinforcement of a plurality of frame girders and the tie bars (30) act in the middle between two girders.

6. A combination in accordance with one of the claims 1 to 5, characterised in that a stacking element (34) is provided which is matched in depth and cross-section to the end cross-section of the girder and has a registration recess (18); and in that the length of the stacking element corresponds to one half the strut node pitch of a frame girder.

7. A combination in accordance with claim 6, characterised in that the stacking element (34) is provided at the rear end with a recess (35) for the cross-beam (28).

8. A combination in accordance with claim 1, characterised in that each tie bar (42) extends through a bore (38) which passes in the longitudinal direction of the girder through a full wall web (16) forming the web end reinforcement; and in that the end reinforcement-forming full wall web (16) has a central recess (36) into which is inserted the abutment which is constructed as a pressure shell (44) in the form of a section of a right cylinder against which the tie rod (38) can be clamped via a wedge (46).

9. A combination in accordance with claim 1, characterised in that the registration recess is formed by the top and bottom flanges (10, 12) and also by the end face of a set back wall web (16a); and in that the sectional registration element (20c) has a web plate (50) which carries at its ends (52) fitting shells (54) which contact the flanges and the wall web (16a) (Figures 17 to 19).

10. A combination in accordance with claim 9, characterised in that the wall web is constructed as a double wall web (16a); in that the sectional element has at least one lug (56, 58) which fits into the gap (48) in the double wall web; and in that the lug is formed by a limb (56) of the T-shaped web plate (50).

## Revendications

1. Liaison de plusieurs poutrelles en bois sous forme de poutrelles en treillis ou de poutrelles à âme pleine, empilées frontalement, les côtés frontaux des poutrelles étant munis d'évidements d'assemblage (18) dans lesquels peuvent être mises en place des cales d'assemblage profilées(20) servant à transmettre les forces transversales, des éléments de serrage (30; 42) agissant dans le sens longitudinal de la poutrelle s'appliquant sur l'entretoise par des butées (28, 44) et serrant frontalement l'une par rapport à l'autre deux poutrelles empilées, caractérisé par le fait que les éléments de serrage sont réalisés sous la forme de barres de traction (30; 42) qui s'appliquent chacune avec leurs butées (28, 44) sur une surface d'appui de l'entretoise qui est formée par le bord d'un évidement tourné vers le côté frontal de la poutrelle opposé à l'évidement d'assemblage dans le sens longitudinal de la poutrelle.

2. Liaison selon la revendication 1, caractérisée par le fait que sur les cales profilées d'assemblage (20) réalisées sous forme de manchons tubulaires sont prévus des moyens de fixation (24) pour un appui sur l'entretoise (16).

3. Liaison selon les revendications 1 et 2, caractérisée par le fait que les cales profilées d'assemblage (20) font suffisamment saillie en sens transversal pour qu'une transmission de force transversale soit assurée même lorsque les poutrelles sont empilées avec un décalage.

4. Liaison selon la revendication 1, caractérisée par le fait que les butées sont formées de traverses transversales (28) sous forme de fers profilés qui s'appuient sur le côté arrière d'entretoises à âme pleine (16), qui constituent les renforts d'extrémité des entretoises et que les barres de traction (30) s'étendent parallèlement aux poutrelles à côté de celles-ci.

5. Liaison selon la revendication 4, caractérisée par le fait qu'avec plusieurs poutrelles en bois disposées parallèlement les unes aux autres, par exemple dans un panneau de coffrage, les traverses transversales (28) s'appuient sur les entretoises à âme pleine (16) formant les renforts d'extrémité de plusieurs poutrelles en treillis et les barres de traction (30) sont disposées au milieu entre deux poutrelles.

6. Liaison selon l'une des revendications 1 à 5, caractérisée par le fait qu'il est prévu un élément d'empilage (34) qui est adapté en hauteur et en section à la section d'extrémité de la poutrelle et présente un évidement d'assemblage (18) et que la longueur de l'élément d'empilage correspond à la moitié de la distance jambe de force-noeud d'une poutrelle en treillis.

7. Liaison selon la revendication 6, caractérisée par le fait que l'élément d'empilage (34) est muni à son extrémité arrière d'un évidement (35) pour la traverse transversale (28).

8. Liaison selon la revendication 1, caractérisée par le fait que chaque barre de traction (42) traverse un trou (38) formé en sens longitudinal de la poutrelle dans l'entretoise à âme pleine (16) formant le renfort d'extrémité, que l'entretoise à âme pleine de renfort d'extrémité (16) présente un évidement central (36) dans lequel peut être mise en place une butée sous forme de tronçon cylindrique circulaire formant coquille de pression (44), qui est susceptible d'être serrée sur la barre de traction (38) par une clavette (46).

9. Liaison selon la revendication 1, caractérisée par le fait que l'évidement d'assemblage est formé par des membrures supérieure et inférieure (10, 12) ainsi que par le côté frontal d'une entretoise à paroi, inversée, (16a) et que la cale d'assemblage profilée (20c) présente une plaque d'entretoise (50) qui porte à ses extrémités (52) des coquilles d'assemblage (54) qui s'appliquent sur les membrures et les entretoises à paroi (16a) (fig. 17 à 19).

10. Liaison selon la revendication 9, caractérisée par le fait que l'entretoise de paroi est réalisée sous la forme d'une entretoise à double paroi (16a) et que la cale d'assemblage présente au moins un talon (56,58) qui s'adapte dans la fente (48) de l'entretoise à double paroi et que le talon est formé par une aile (56) de la plaque d'entretoise en forme de T (50).
